# EUROPÄISCHE PATENTSCHRIFT

(11) **EP 1 338 341 B1**
(45) Veröffentlichungstag und Bekanntmachung des Hinweises auf die Patenterteilung: **29.09.2004**
(21) Anmeldenummer: 03003476.3
(22) Anmeldetag: 15.02.2003
(51) Int. Cl.: B05B 3/04, B08B 9/093

(54) **Vorrichtung zur Innenreinigung von Behältern, z.B. Tanks**
Device for cleaning the interior of containers e.g. tanks
Dispositifs de nettoyage de l'intérieur de réservoirs

(30) Priorität: 26.02.2002 DE 10208237
(43) Veröffentlichungstag der Anmeldung: 27.08.2003
(73) Patentinhaber: TUCHENHAGEN GmbH, 21514 Büchen (DE)
(72) Erfinder: Coura, Herbert, 21514 Büchen (DE)

(56) Entgegenhaltungen:
- DE-A- 19 811 421
- GB-A- 1 196 511
- US-A- 5 333 630

## Beschreibung

### TECHNISCHES GEBIET

Die Erfindung betrifft eine Vorrichtung zur Innenreinigung von Behältern, z.B. Tanks, nach dem Oberbegriff des unabhängigen Anspruchs 1 oder 3.

### STAND DER TECHNIK

Eine Vorrichtung zur Innenreinigung von Behältern, z.B. Tanks, ist beispielsweise hinsichtlich ihres grundsätzlichen Aufbaus aus der **DE 26 45 401 A1** bekannt. Eine derartige Vorrichtung wird in Fachkreisen auch als so genannter Zielstrahlreiniger bezeichnet. Sie basiert, ähnlich wie die Behälterreinigung mittels einer Sprühkugel, auf dem Niederdruck-Reinigungsprinzip. Im Gegensatz zur Sprühkugelreinigung, bei der mehr oder weniger die gesamte innere Oberfläche des Tanks gleichzeitig über eine Vielzahl von an der Sprühkugel angebrachten Bohrungen mit Reinigungsflüssigkeit beaufschlagt wird, beschwallt bei einem Zielstrahlreiniger ein langsam umlaufender Fächerstrahl nur jeweils Teilbereiche der Behälterwand. Es hat sich gezeigt, dass ein derartiger Fächerstrahl auf der Behälterwand eine Intervallspülung mit pulsierendem Schwall bewirkt, wobei im Vergleich zur Sprühkugel trotz stark reduziertem Reinigungsflüssigkeits-Durchsatz eine mindestens wirkungsgleiche Reinigung gegeben ist.

Der Antrieb der seit langem bekannten Zielstrahlreiniger erfolgt über ein selbstreinigendes Strömungsgetriebe, das seine Antriebsenergie aus der Strömungsenergie der dem Reiniger zugeführten Reinigungsflüssigkeit bezieht. Bei dem Strömungsgetriebe handelt es sich um eine Turbine, die im Reinigungsflüssigkeits-Zulauf außerhalb des Tanks angeordnet ist. In der Regel wird die Drehzahl der Turbinenwelle über ein Schneckengetriebe und anschließend ein Winkelgetriebe auf ein in den Tankinnenraum bis zu einem Düsenhalter hinein geführtes Antriebsgestänge übertragen. Ein derartiger Zielstrahlreinigerantrieb ist einerseits sehr wartungsfreundlich, da alle ausbaufähigen Teile außerhalb des zu reinigenden Tanks installiert sind (vergleiche hierzu beispielsweise die Firmendruckschrift **4.003.0 "Reinigungsgeräte"** der Firma **Tuchenhagen,** Büchen, Seite 3), andererseits ist allerdings eine derartige Antriebsausgestaltung wegen der notwendigen großen Übersetzungsverhältnisse und der erforderlichen Richtungsänderung des Kraftflusses zwischen der Richtung der Turbinenwelle und der Richtung der Drehachse des Düsenhalters sowohl räumlich als auch kostenmäßig relativ aufwändig.

Aus der **DE 198 11 421 A1** ist eine Tankreinigungsvorrichtung bekannt, die in einem drehfesten Gehäuseteil ihres Gehäuse eine durch die Strömungsenergie der zugeführten Reinigungsflüssigkeit angetriebene Turbine aufweist. Die Drehbewegung der Turbine wird über ein Planetengetriebe auf einen gegenüber dem drehfesten Gehäuseteil um eine erste Drehachse drehbaren Düsenhalter übertragen. Letzterer treibt über ein Kegelradgetriebe eine Düsenanordnung an, die am Düsenhalter um eine zweite Drehachse drehbar gelagert ist. Dabei sind jeweils zwei Düsen der mit insgesamt vier Düsen ausgestatteten Düsenanordnung im spitzen Winkel zueinander als V-Formation angeordnet, wobei die beiden V-Formationen im Wesentlichen in entgegen gesetzte Richtungen weisen. Durch diese Düsenanordnung ist die Einführung der Tankreinigungsvorrichtung in schmale Tanköffnungen möglich.

Eine weitere Tankreinigungsvorrichtung ist in der **US 53 33 630 A** beschrieben, bei der ein mit Düsen ausgestatteter Düsenhalter einander überlagerte Drehbewegungen um eine erste und eine zweite Drehachse ausführt. Der Antrieb des Düsenhalters erfolgt über eine durch die Strömungsenergie der zugeführten Reinigungsflüssigkeit angetriebene Turbine, wobei die Kinematik des Getriebes zwischen Turbine und Düsenhalter im Wesentlichen jener gemäß DE 198 11 421 A1 entspricht. Die aus der US 53 33 630 A bekannte Tankreinigungsvorrichtung ist nicht nur selbstreinigend hinsichtlich ihrer von der Reinigungsflüssigkeit durchströmten inneren Bereiche ausgeführt, sondern sämtliche Durchtrittsspalte zwischen relativ zueinander bewegten Bauteilen werden zum Zwecke ihrer Reinigung jeweils mit einer begrenzten Menge Reinigungsflüssigkeit durchströmt, die nach Austritt in die Umgebung derart geführt werden, dass eine Reinigung auch der äußeren Oberflächen der Tankreinigungsvorrichtung erfolgt.

Eine Vorrichtung zur Innenreinigung von Behältern, z.B. Tanks, der gattungsgemäßen Art, bei der die Drehbewegung der Turbinenwelle mittelbar auf einen Lagerarm übertragen wird, der mittels einer im Gehäuse und koaxial zur Drehachse des Düsenhalters gelagerten Traverse um die Drehachse drehbar und geführt angeordnet ist, ist aus der **GB 11 96 511 A** bekannt. Der Düsenhalter, dessen Drehachse koaxial zur Längsachse des stationären Gehäuses und auch der Turbinenwelle verläuft, dient dort zusätzlich der außenseitigen Lagerung eines um eine zweite Drehachse drehbaren Düsengehäuses, wobei diese zweite Drehachse gegenüber der Drehachse des Düsenhalters einen Winkel von 90 Grad bildet. Insoweit weist auch diese Tankreinigungsvorrichtung die in der **US 53 33 630 A** beschriebene Bewegungskinematik eines Tankreinigers auf, die sich dadurch auszeichnet, dass ein mit wenigstens einer Düse ausgestattetes Düsengehäuse einander überlagerte Drehbewegungen um eine erste und eine zweite Drehachse ausführt. Nicht immer ist die Drehung um die zweite Drehachse mit Blick auf die angestrebte Reinigungswirkung (Intervallspülung mit pulsierendem Schwall, wie vorstehend erwähnt) auch hilfreich oder erforderlich. Im Unterschied zur US 53 33 630 A sind bei der Vorrichtung gemäß GB 11 96 511 A die Getriebeteile in einem separaten Gehäuse angeordnet, das von der die Vorrichtung beaufschlagenden und antreibenden Reinigungsflüssigkeit nicht durchströmt wird, sodass das Getriebe nicht selbstreinigend ist.

Die Tankreinigungsvorrichtungen gemäß DE 198 11 421 A1, US 53 33 630 A und GB 11 96 511 A sind gegenüber dem sog. Zielstrahlreiniger gemäß DE 26 45 401 A1 einerseits deutlich kompakter, andererseits jedoch konstruktiv wesentlich komplizierter aufgebaut.

Es ist Aufgabe der vorliegenden Erfindung, eine Vorrichtung zur Innenreinigung von Behältern, z.B. Tanks, der gattungsgemäßen Art zu schaffen, die langsam laufend und gleichzeitig sehr kompakt und konstruktiv relativ einfach ausgeführt ist.

### ZUSAMMENFASSUNG DER ERFINDUNG

Die Aufgabe wird durch eine Vorrichtung mit den Merkmalen des unabhängigen Anspruchs 1 oder 3 gelöst. Vorteilhafte Ausführungsformen der efindungsgemäßen Vorrichtung sind Gegenstand von Unteransprüchen.

Der als Hohlkörper ausgebildete Düsenhalter nimmt nicht nur wenigstens eine Düse zur Erzeugung eines Spritzstrahles oder mehrerer Spritzstrahlen und den hierzu notwendigen Raum zur Zuleitung der Reinigungsflüssigkeit auf, sondern auch einen Teil des Gehäuses der Vorrichtung, in dem die Turbinenwelle und alle Getriebeteile zur Transformation der Drehzahl der Turbinenwelle auf die extrem niedrige Drehzahl des Düsenhalters (wenige Umdrehungen je Minute) angeordnet sind. Eine weitere, entscheidende Maßnahme besteht darin, dass die Turbine im rohrförmigen Gehäuseteil des Gehäuses in unmittelbarer Nähe zu dessen Durchdringungsstelle mit dem Düsenhalter angeordnet ist. Dadurch wird es möglich, Turbine und Getriebe in unmittelbarer Nähe zueinander anzuordnen, so dass auf mehr oder weniger lange Übertragungsgestänge zwischen diesen beiden Komponenten, die ggf. von Fall zu Fall noch auf die örtlichen Gegebenheiten anzupassen sind, verzichtet werden kann.

Eine erste Ausführungsform der vorgeschlagenen Vorrichtung sieht vor, die Drehbewegung der Turbinenwelle unmittelbar auf den Lagerarm zu übertragen, der gemäß einer vorteilhaften Ausgestaltung derart in einer Traverse gelagert ist, dass er eine um die Drehachse des Düsenhalters geführte Bewegung ausführt. Auf diesem Lagerarm ist ein so genanntes Planetenrad drehbeweglich angeordnet, das einerseits mit einem ersten innen verzahnten Außenrad am Düsenhalter und andererseits mit einem zweiten innen verzahnten Außenrad am Gehäuse im Eingriff ist. Eine diesbezügliche getriebetechnische Anordnung erlaubt es, durch Wahl der jeweiligen Zähnezahl dieser Außenräder ein großes Übersetzungsverhältnis zu realisieren, das ansonsten nur mit mehrstufigen Getrieben und/oder durch Einbeziehung eines Schneckengetriebes erreichbar ist. Unterscheiden sich beispielsweise die Zähnezahlen der beiden mit dem Planetenrad gleichermaßen kämmenden Außenräder um wenigstens einen Zahn, dann ist bei Zähnezahlen von beispielsweise 90 und 91 ein Übersetzungsverhältnis von i₂ = 90/1 möglich.

Eine zweite Ausführungsform der vorgeschlagenen Vorrichtung ermöglicht ein noch größeres Übersetzungsverhältnis zwischen antreibender Turbine und getriebenem Düsenhalter, und zwar dadurch, dass zwischen Turbinenwelle und dem Lagerarm, der mittels einer im Gehäuse und koaxial zur Drehachse gelagerten Traverse um die Drehachse drehbar und geführt angeordnet ist, ein Zwischengetriebe vorgesehen ist. Dieses Zwischengetriebe kann in vielfältiger Weise ausgestaltet sein. Es hat sich als zweckmäßig erwiesen, wenn es als Stirnradgetriebe ausgeführt ist, bei dem die Turbinenwelle an ihrem dem Laufrad abgewandten Ende ein Ritzel trägt, das mit einem mit dem Lagerarm fest verbundenen dritten innen verzahnten Außenrad im Eingriff steht. Abhängig vom Übersetzungsverhältnis i₁ dieses Zwischengetriebes lässt sich das Gesamtübersetzungsverhältnis i_{ges} des Antriebes für die erfindungsgemäße Vorrichtung entsprechend erhöhen.

Der im Rahmen der vorliegenden Erfindung vorgeschlagene Antrieb baut in überraschender Weise kompakt und Raum sparend, so dass der Düsenhalter in an sich bekannter Weise als Hohlkugel ausgeführt werden kann. In dieser Hohlkugel sind das Getriebe, die Verbindungsmittel zwischen letzterem und der Turbine und ausreichend bemessene Strömungsquerschnitte zu wenigstens einer am Düsenhalter angeordneten Düse angeordnet. Darüber hinaus wird der Düsenhalter vom rohrförmigen Gehäuseteil des Gehäuse zentrisch durchdrungen.

Der als Hohlkugel ausgebildete Düsenhalter stellt einerseits eine nahezu ideale geometrische Form für ein Reinigungsgerät in einem zu reinigenden Tank dar, andererseits schafft die Kugel als geometrisches Gebilde ideale räumliche Vorraussetzungen für die im Rahmen der vorgeschlagenen Vorrichtung notwendigen Bauteile innerhalb dieses kugelförmigen Gebildes. Die Zugänglichkeit zu den Antriebsteilen innerhalb der Vorrichtung wird dadurch auf sehr einfache und wirksame Weise sichergestellt, dass der Düsenhalter in einer auf der Längsachse des rohrförmigen Gehäuseteils senkrecht stehenden Meridianebene geteilt ausgeführt ist. Diese Teilung ist in der Regel form- und kraftschlüssig ausgeführt, wobei beispielsweise Verschraubungs- oder so genannte Sprengringelemente zur Anwendung kommen.

Wird, wie dies ein weiterer Vorschlag vorsieht, die Anordnung derart getroffen, dass die Drehachse des Düsenhalters mit der Längsachse des rohrförmigen Gehäuseteils zusammenfällt, dann ergibt sich eine besonders einfache, symmetrische Anordnung, in der das Laufrad der Turbine den Durchtrittsquerschnitt des rohrförmigen Gehäuseteils vollständig ausfüllt. Somit liegt die Turbine im ungeschmälerten Zuleitungsweg für die Reinigungsflüssigkeit, da in der Regel der rohrförmige Gehäuseteil und die Zuleitung für Reinigungsflüssigkeit querschnittsgleich und geometrisch kongruent ausgeführt sind.

Weist, wie dies ein weiterer Vorschlag vorsieht, das erste innen verzahnte Außenrad eine Zähnezahl z₁ = 91 und das zweite innen verzahnte Außenrad eine Zähnezahl z₂ = 90 auf, so dass ein Übersetzungsverhältnis von i₂ = 90/1 gegeben ist, und wird, gemäß einem weiteren Vorschlag, das Übersetzungsverhältnis des Zwischengetriebes mit i₁ = 4/1 bemessen, dann ergibt sich ein Gesamtübersetzungsverhältnis des Antriebes von i_{ges} = 90/1 x 4/1 = 360/1. Dies bedeutet in der Praxis, da die antreibende Turbine, abhängig vom Reinigungsflüssigkeits-Durchsatz, in einem Drehzahlbereich von etwa 300 bis 800 min⁻¹ arbeitet, dass je nach Ausgestaltung des Planeten- und des Zwischengetriebes eine Drehzahl bis herunter auf 1 bis 2 min⁻¹ möglich ist, so dass die gestellte Aufgabe, eine äußerst langsam laufende Vorrichtung zur Innenreinigung von Behältern zu schaffen, die gleichzeitig kompakt ausgeführt ist, in sehr eindrucksvoller Weise gelöst ist.

### KURZBESCHREIBUNG DER ZEICHNUNGEN

Ausführungsbeispiele der Erfindung sind in der Zeichnung dargestellt und werden nachfolgend beschrieben. Es zeigen
- **Figur 1**: einen Meridianschnitt durch eine erste Ausführungsform der vorgeschlagenen Vorrichtung, bei der die Drehbewegung der Turbinenwelle unmittelbar auf einen Lagerarm übertragen wird und
- **Figur 2**: gleichfalls im Meridianschnitt eine zweite Ausführungsform der vorgeschlagenen Vorrichtung, bei der die Drehbewegung der Turbinenwelle unter Zwischenschaltung eines als Stirnradgetriebe ausgebildeten Zwischengetriebes mittelbar auf den Lagerarm übertragen wird.

### BEZUGSZEICHENLISTE DER VERWENDETEN ABKÜRZUNGEN

- 1: Düsenhalter
- 1.1: erster Düsenhalterteil
- 1.2: zweiter Düsenhalterteil
- 1a: erste Düse
- 1b: zweite Düse
- 1c: Lagerteil
- 1d: erstes innen verzahntes Außenrad
- 2: Gehäuse
- 2a: rohrförmiges Gehäuseteil
- 2b: äußerer Lagerträger
- 2c: innerer Lagerträger
- 2d: zweites innen verzahntes Außenrad
- 3: Turbine
- 3a: Laufrad
- 3b: Nabe
- 3c: Turbinenwelle
- 3d: Lagerarm
- 3e: Gegengewicht
- 4: Traverse
- 5: Planetenrad
- 6a: erstes Düsenhalterlager
- 6b: zweites Düsenhalterlager
- 7a: erstes Turbinenlager
- 7b: zweites Turbinenlager
- 8: Ritzel
- 9: innen verzahntes Außenrad
- D: Drehachse
- L: Längsachse
- i_{ges}: Gesamtübersetzungsverhältnis
- i₁: Übersetzungsverhältnis Zwischengetriebe
- i₂: Übersetzungsverhältnis Planetengetriebe
- z₁: Zähnezahl des ersten innen verzahnten Außenrades 1 d
- z₂: Zähnezahl des zweiten innen verzahnten Außenrades 2d
- z₃: Zähnezahl des Planetenrades 5
- z₄: Zähnezahl des Ritzels 8
- z₅: Zähnezahl des innen verzahnten Außenrades 9

### DETAILLIERTE BESCHREIBUNG

Ein als Hohlkugel ausgeführter, drehbar gelagerter Düsenhalter 1 (**Figur 1**) trägt an seiner Kugeloberfläche eine erste Düse 1a und diametral hierzu eine zweite Düse 1b. Er wird von einem rohrförmigen Gehäuseteil 2a, das Teil eines stationären Gehäuses 2 ist, zentrisch durchdrungen. Der im Innenraum des Düsenhalters 1 angeordnete Teil des Gehäuses 2 teilt sich auf in einen äußeren Lagerträger 2b und einen über nicht näher bezeichnete Arme befestigten inneren Lagerträger 2c. Der äußere Lagerträger 2b dient in seinem oberen Bereich der Aufnahme eines ersten Düsenhalterlagers 6a und in seinem unteren Bereich eines zweiten Düsenhalterlagers 6b. Über diese beiden Lagerstellen 6a, 6b wird der Düsenhalter 1 drehbeweglich auf dem Gehäuse 2 gelagert und geführt, wobei das erste Düsenhalterlager 6a dem oberen Bereich des Düsenhalters 1 im Bereich seiner Durchdringungsstelle mit dem rohrförmigen Gehäuseteil 2a und das zweite Düsenhalterlager 6b dem unteren Bereich des Düsenhalters 1 in Gestalt eines Lagerteils 1c zugeordnet sind.

Gemäß einer vorteilhaften Ausführungsform ist der Düsenhalter 1 in einer auf einer Längsachse L des rohrförmigen Gehäuseteils 2a senkrecht stehenden Meridianebene geteilt, so dass oberhalb ein erster Düsenhalterteil 1.1 und unterhalb ein zweiter Düsenhalterteil 1.2 entstehen. Die Verbindung beider Düsenhalterteile 1.1 und 1.2 erfolgt zweckmäßigerweise form- und kraftschlüssig, beispielsweise über Verschraubungselemente oder eine so genannte Sprengringverbindung, die im Ausführungsbeispiel nicht dargestellt und bezeichnet sind.

Eine Turbine 3 ist mit einem Laufrad 3a, einer Nabe 3b und einer in letzterer angeordneten Turbinenwelle 3c im rohrförmigen Gehäuseteil 2a in unmittelbarer Nähe zu dessen Durchdringungsstelle mit dem Düsenhalter 1 angeordnet. Die Turbinenwelle 3c ist in den Düsenhalter 1 hineingeführt und dort im inneren Lagerträger 2c zweifach gelagert. Der Lagerung im oberen Bereich dient hierzu ein erstes Turbinenlager 7a und im unteren Bereich ein zweites Turbinenlager 7b. Das der Turbine 3 abgewandte Ende der Turbinenwelle 3c ist fest mit einem Lagerarm 3d verbunden, der mittels einer außenseits auf dem inneren Lagerträger 2c und koaxial zu einer Drehachse D des Düsenhalters 1 gelagerten Traverse 4 um die Drehachse D drehbar und geführt angeordnet ist. Der Lagerarm 3d trägt in drehbeweglicher Anordnung ein Planetenrad 5, das einerseits mit einem ersten innen verzahnten Außenrad 1d, welches in fester Verbindung mit dem zweiten Düsenhalterteil 1.2 des Düsenhalters 1 steht, und andererseits mit einem zweiten innen verzahnten Außenrad 2d, das fest mit dem äußeren Lagerträger 2b des Gehäuses 2 verbunden ist, im Eingriff ist. Zum Zwecke des Massenausgleichs befindet sich auf der dem Lagerarm 3d gegenüber liegenden Seite ein mit der Turbinenwelle 3c verbundenes Gegengewicht 3e.

Das durch die Energie des zuströmenden Reinigungsmittels angetriebene Laufrad 3a der Turbine 3 überträgt seine Drehbewegung auf die Turbinenwelle 3c und somit synchron auf den Lagerarm 3d, der in fester Verbindung und in radialem Abstand zur Turbinenwelle 3c angeordnet ist. Die umlaufende Drehbewegung des Lagerarms 3d wird zusätzlich durch die konzentrisch zur Turbinenwelle 3c gelagerte Traverse 4 geführt. Im Bereich des Lagerarmes 3d ist die Traverse 4 vorzugsweise gabelförmig ausgebildet, so dass das Planetenrad 5, das drehbeweglich auf dem Lagerarm 3d angeordnet ist, in axialer Richtung beidseitig eine Begrenzung erfährt. Die Zähnezahlen der innen verzahnten Außenräder 1d und 2d unterscheiden sich zweckmäßig um einen Zahn, und die Verzahnung ist in Bezug auf das Planetenrad 5 derart ausgebildet, dass letzteres gleichermaßen auf dem gleichen Teilkreisdurchmesser mit dem ersten und dem zweiten innen verzahnten Außenrand 1d bzw. 2d im Eingriff ist. Dadurch ergibt sich nach einem vollständigen Umlauf des Lagerarmes 3d in Verbindung mit dem auf ihm gelagerten Planetenrad 5 eine Umfangsverschiebung zwischen den beiden innen verzahnten Außenrädern 1d und 2d nach Maßgabe der einem Zahn entsprechenden Teilung.

Wird beispielsweise, wie dies vorgesehen ist, die Zähnezahl des ersten innen verzahnten Außenrades 1d mit z₁ = 91 und jene des zweiten innen verzahnten Außenrades 2d mit z₂ = 90 Zähne gewählt, dann ergibt sich nach 90 Umläufen des Lagerarmes 3d insgesamt eine Relativverschiebung zwischen dem ersten und dem zweiten innen verzahnten Außenrad 1d bzw. 2d um eine volle Umdrehung. Ein derart ausgestaltetes Planetengetriebe besitzt somit ein Übersetzungsverhältnis von i₂ = 90/1, so dass beispielsweise 90 Umdrehungen der Turbine 3 eine Umdrehung des Düsenhalters 1 ergeben.

Nach einer zweiten Ausführungsform (**Figur 2**) wird die Drehbewegung der Turbinewelle 3c mittelbar auf den Lagerarm 3d übertragen. Dies geschieht durch Zwischenschaltung eines Zwischengetriebes, welches im dargestellten Ausführungsbeispiel als Stirnradgetriebe mit einem Ritzel 8 und einem innen verzahnten Außenrad 9 ausgebildet ist. Das Ritzel 8 ist auf dem dem Laufrad 3a abgewandten Ende der Turbinenwelle 3c angeordnet und es steht im ständigen Eingriff mit der Innenverzahnung des Außenrades 9, welches fest mit dem Lagerarm 3d verbunden ist.

Wird beispielsweise, wie dies vorgeschlagen wird, das Übersetzungsverhältnis des Zwischengetriebes mit i₁ > 1 ausgeführt, vorzugsweise i₁ ≥ 4:1, dann ergibt sich für den Antrieb ein Gesamtübersetzungsverhältnis i_{ges} = i₁ x i₂, d.h. im vorliegenden Fall i_{ges} = 4/1 x 90/1 = 360/1. Ein Übersetzungsverhältnis i₁ = 4/1 ist beispielsweise mit einer Zähnezahl z₄ = 15 für das Ritzel 8 und einer Zähnezahl z₅ = 60 für das innen verzahnte Außenrad 9 erreichbar. Das Planetenrad 5 innerhalb des Planetengetriebes 5, 1d, 2d wird in beiden Ausführungsformen beispielsweise mit einer Zähnezahl z₃ = 20 ausgeführt.

Sowohl das Planetengetriebe 5, 1d, 2d als auch das Zwischengetriebe 8, 9 (Figuren 1 und 2) sind in dem Düsenhalter 1 derart angeordnet und ausgestaltet, dass sämtliche Einbauteile von Flüssigkeit umströmt sind, so dass der gesamte Antrieb selbstreinigende Eigenschaften besitzt. Das gleiche gilt für die Lagerung des Düsenhalters 1 auf dem äußeren Lagerträger 2b über die Düsenhalterlager 6a und 6b und auch für die Lagerung der Turbinenwelle 3c im inneren Lagerträger 2c über die Turbinenlager 7a und 7b. Hier übernimmt die Reinigungsflüssigkeit sowohl reinigende als auch schmierende Funktion. Die gesamte erfindungsgemäße Vorrichtung kann in metallischer Ausführung hergestellt sein, wobei die zur Anwendung kommenden metallischen Werkstoffe sowohl gegen Reinigungsmittel beständig als auch mit dem notwendigen Gleit- und Reibverhalten ausgestaltet sein müssen. Die Konstruktion kann auch mittels geeigneter nichtmetallischer Werkstoffe, z.B. geeigneter Kunststoffe, ausgeführt werden. Darüber hinaus ist auch eine Kombination metallischer und nichtmetallischer Werkstoffe vorgesehen.

## Patentansprüche

1. Vorrichtung zur Innenreinigung von Behältern, z.B. Tanks,
• mit einem in eine Öffnung eines Tanks einführbaren stationären Gehäuse (2), das über einen rohrförmigen Gehäuseteil (2a) mit einer Zuführleitung für eine Reinigungsflüssigkeit verbunden ist und einen gegenüber dem Gehäuse (2) um eine Drehachse (D) drehbaren Düsenhalter (1) mit wenigstens einer Düse (1a, 1b) aufweist,
• mit einer im Strömungsweg der zugeführten Reinigungsflüssigkeit angeordneten und von deren Strömungsenergie angetriebenen Turbine (3), die den Düsenhalter (1) umlaufend antreibt,
• mit dem Düsenhalter (1), der als Hohlkörper ausgebildet ist, wobei dieser Hohlkörper das Gehäuse (2) teilweise in sich aufnimmt und vom rohrförmigen Gehäuseteil (2a) durchdrungen wird,
• mit der Turbine (3), die im rohrförmigen Gehäuseteil (2a) in unmittelbarer Nähe zu dessen Durchdringungsstelle mit dem Düsenhalter (1) angeordnet ist,
• mit einer Turbinenwelle (3c), die in den Düsenhalter (1) hineingeführt und dort im Gehäuse (2) gelagert ist,
• und mit einem auf einem Lagerarm (3d) drehbeweglich angeordneten Planetenrad (5) (Zähnezahl z₃), das einerseits mit einem ersten innenverzahnten Außenrad (1d) am Düsenhalter (1) und andererseits mit einem zweiten innenverzahnten Außenrad (2d) am Gehäuse (2) im Eingriff ist,
• wobei sich die Außenräder (1d, 2d) hinsichtlich ihrer jeweiligen Zähnezahl (z₁, z₂) um wenigstens einen Zahn unterscheiden,
**dadurch gekennzeichnet,**
**dass** die Drehbewegung der Turbinenwelle (3c) unmittelbar auf den Lagerarm (3d) übertragen wird.

2. Vorrichtung nach Anspruch 1, **dadurch gekennzeichnet, dass** der Lagerarm (3d) mittels einer im Gehäuse (2) und koaxial zur Drehachse (D) gelagerten Traverse (4) um die Drehachse (D) drehbar und geführt angeordnet ist.

3. Vorrichtung zur Innenreinigung von Behältern, z.B. Tanks,
• mit einem in eine Öffnung eines Tanks einführbaren stationären Gehäuse (2), das über einen rohrförmigen Gehäuseteil (2a) mit einer Zuführleitung für eine Reinigungsflüssigkeit verbunden ist und einen gegenüber dem Gehäuse (2) um eine Drehachse (D) drehbaren Düsenhalter (1) mit wenigstens einer Düse (1a,1b) aufweist,
• mit einem im Strömungsweg der zugeführten Reinigungsflüssigkeit angeordneten und von deren Strömungsenergie angetriebenen Laufrad (3a) einer Turbine (3), die den Düsenhalter (1) umlaufend antreibt,
• mit dem Düsenhalter (1), der als Hohlkörper ausgebildet ist, wobei dieser Hohlkörper das Gehäuse (2) teilweise in sich aufnimmt und vom rohrförmigen Gehäuseteil (2a) durchdrungen wird,
• mit der Turbine (3), die im rohrförmigen Gehäuseteil (2a) in unmittelbarer Nähe zu dessen Durchdringungsstelle mit dem Düsenhalter (1) angeordnet ist,
• mit einer Turbinenwelle (3c), die in den Düsenhalter (1) hineingeführt und dort im Gehäuse (2) gelagert ist,
• wobei die Drehbewegung der Turbinenwelle (3c) mittelbar auf einen Lagerarm (3d) übertragen wird, der mittels einer im Gehäuse (2) und koaxial zur Drehachse (D) gelagerten Traverse (4) um die Drehachse (D) drehbar und geführt angeordnet ist,
• und mit einem auf dem Lagerarm (3d) drehbeweglich angeordneten Planetenrad (5) (Zähnezahl z₃), das einerseits mit einem ersten innenverzahnten Außenrad (1d) am Düsenhalter (1) und andererseits mit einem zweiten innenverzahnten Außenrad (2d) am Gehäuse (2) im Eingriff ist,
• wobei sich die Außenräder (1 d, 2d) hinsichtlich ihrer jeweiligen Zähnezahl (z₁, z₂) um wenigstens einen Zahn unterscheiden,
**dadurch gekennzeichnet,**
**dass** die Drehbewegung der Turbinenwelle (3c) auf den Lagerarm (3d) über ein Zwischengetriebe (8, 9) übertragen wird und dass die Turbinenwelle (3c) an ihrem dem Laufrad (3a) abgewandten Ende ein Ritzel (8) (Zähnezahl z₄) trägt, das mit einem mit dem Lagerarm (3d) fest verbundenen dritten innenverzahnten Außenrad (9) (Zähnezahl z₅) im Eingriff steht.

4. Vorrichtung nach einem der Ansprüche 1 bis 3, **dadurch gekennzeichnet, dass** der Düsenhalter (1) als Hohlkugel ausgeführt und vom rohrförmigen Gehäuseteil (2a) zentrisch durchdrungen ist.

5. Vorrichtung nach Anspruch 4, **dadurch gekennzeichnet, dass** der als Hohlkugel ausgebildete Düsenhalter (1) in einer auf der Längsachse (L) des rohrförmigen Gehäuseteils (2a) senkrecht stehenden Meridianebene geteilt ausgeführt ist.

6. Vorrichtung nach einem der Ansprüche 1 bis 5, **dadurch gekennzeichnet, dass** die Drehachse (D) mit der Längsachse (L) des rohrförmigen Gehäuseteils (2a) zusammenfällt.

7. Vorrichtung nach einem der Ansprüche 3 bis 6, **dadurch gekennzeichnet, dass** das Zwischengetriebe (8, 9) ein Übersetzungsverhältnis i₁ > 1, vorzugsweise i₁ ≥ 4:1 aufweist.

8. Vorrichtung nach einem der Ansprüche 1 bis 7, **dadurch gekennzeichnet, dass** das erste innenverzahnte Außenrad (1d) eine Zähnezahl z₁ = 91 und das zweite innenverzahnte Außenrad (2d) eine Zähnezahl z₂ = 90 aufweisen.

## Claims

1. Device for cleaning the interior of containers, for example tanks,
• with a stationary housing (2) which can be inserted into an aperture of a tank, the housing being connected to a supply line for a cleaning fluid via a tubular housing part (2a) and comprising a nozzle carrying head (1) with at least one nozzle (1a, 1b) rotatable about a rotational axis (D) relative to the housing (2),
• with a turbine (3) arranged in the flow path of the cleaning fluid supplied and driven by its flow energy, the turbine driving the nozzle carrying head (1) with a circular movement,
• with the nozzle carrying head (1) which is constructed as a hollow body, this hollow body partially receiving the housing (2) and being penetrated by the tubular housing part (2a),
• with the turbine (3) which is arranged in the tubular housing part (2a) in the immediate vicinity of where it penetrates the nozzle carrying head (1),
• with a turbine shaft (3c) which is introduced into the nozzle carrying head (1) and mounted there in the housing (2),
• and with a planetary gear (5) (number of teeth z₃) rotatably arranged on a bearing arm (3d), the planetary gear engaging on the one hand with a first internally toothed internal ring gear (1d) on the nozzle carrying head (1) and on the other hand with a second internally toothed internal ring gear (2d) on the housing (2),
• the internal ring gears (1d, 2d) differ from one another with regard to their respective number of teeth (z₁, z₂) by at least one tooth,
**characterised in that**
the rotational movement of the turbine shaft (3c) is transferred directly to the bearing arm (3d).

2. Device according to claim 1, **characterised in that** the bearing arm (3d) is arranged so as to be rotatable and guided about the rotational axis (D) by means of a cross rail (4) mounted in the housing (2) coaxially to the rotational axis (D).

3. Device for cleaning the interior of containers, for example tanks,
• with a stationary housing (2) which can be inserted into an aperture of a tank, the housing being connected to a supply line for a cleaning fluid via a tubular housing part (2a) and comprising a nozzle carrying head (1) with at least one nozzle (1a, 1b) rotatable about a rotational axis (D) relative to the housing (2),
• with an impeller (3a) of a turbine (3) arranged in the flow path of the cleaning fluid supplied and driven by its flow energy, the turbine driving the nozzle carrying head (1) with a circular movement,
• with the nozzle carrying head (1) which is constructed as a hollow body, this hollow body partially receiving the housing (2) and being penetrated by the tubular housing part (2a),
• with the turbine (3) which is arranged in the tubular housing part (2a) in the immediate vicinity of where it penetrates the nozzle carrying head (1),
• with a turbine shaft (3c) which is introduced into the nozzle carrying head (1) and mounted there in the housing (2),
• the rotational movement of the turbine shaft (3c) being directly transferred to a bearing arm (3d) which is arranged so as to be rotatable and guided about the rotational axis (D) by means of a cross rail (4) mounted in the housing (2) coaxially to the rotational axis (D),
• and with a planetary gear (5) (number of teeth z₃) rotatably arranged on the bearing arm (3d), the planetary gear engaging on the one hand with a first internally toothed internal ring gear (1d) on the nozzle carrying head (1) and on the other hand with a second internally toothed internal ring gear (2d) on the housing (2),
• the internal ring gears (1d, 2d) differing from one another with regard to their respective number of teeth (z₁, z₂) by at least one tooth,
**characterised in that**
the rotational movement of the turbine shaft (3c) is transferred via an intermediate drive (8, 9) to the bearing arm (3d) and **in that** the turbine shaft (3c) carries a pinion (8) (number of teeth z₄) on its end facing away from the impeller (3a), the pinion engaging with a third internally toothed internal ring gear (9) (number of teeth z₅) tightly connected to the bearing arm (3d).

4. Device according to one of claims 1 to 3, **characterised in that** the nozzle carrying head (1) is designed as a hollow sphere and is centrally penetrated by the tubular housing part (2a).

5. Device according to claim 4, **characterised in that** the nozzle carrying head (1) constructed as a hollow sphere is designed to be bisected in a meridian plane located perpendicular to the longitudinal axis (L) of the tubular housing part (2a).

6. Device according to one of claims 1 to 5, **characterised in that** the rotational axis (D) coincides with the longitudinal axis (L) of the tubular housing part (2a).

7. Device according to one of claims 3 to 6, **characterised in that** the intermediate drive (8, 9) comprises a gear ratio of i₁ > 1, preferably i₁ ≥ 4:1.

8. Device according to one of claims 1 to 7, **characterised in that** the first internally toothed internal ring gear (1d) comprises a number of teeth z₁ = 91 and the second internally toothed internal ring gear (2d) comprises a number of teeth z₂ = 90.

## Revendications

1. Dispositif de nettoyage de l'intérieur de récipients, par exemple de réservoirs,
• avec un boîtier stationnaire (2) pouvant être introduit dans une ouverture d'un réservoir, boîtier qui est relié par l'intermédiaire d'une partie de boîtier tubulaire (2a) à une conduite d'alimentation en liquide de nettoyage et qui présente un porte-buse (1), pivotant autour d'un axe de rotation (D) par rapport au boîtier (2) et doté d'au moins une buse (1a, 1b),
• avec une turbine (3) disposée dans la conduite d'écoulement permettant l'acheminement du liquide de nettoyage et entraînée par son énergie fluidique, turbine qui entraîne en circulation le porte-buse (1),
• avec le porte-buse (1) est réalisé sous forme de corps creux, ce corps creux recevant en lui-même partiellement le boîtier (2) et étant traversé par la partie de boîtier tubulaire (2a),
• avec la turbine (3), disposée dans la partie de boîtier tubulaire (2a) dans le voisinage immédiat de son point de traversée du porte-buse (1),
• avec un arbre de turbine (3c), dirigé à l'intérieur du porte-buse (1) et y est monté dans le boîtier (2),
• et avec une roue planétaire (5) (nombre de dents z₃) pivotant sur un bras de palier (3d) qui est en prise, d'une part, avec une première roue extérieure (1d) à denture intérieure sur le porte-buse (1) et, d'autre part, avec une deuxième roue extérieure (2d) à denture intérieure sur le boîtier (2),
• les roues extérieures (1d, 2d) ayant des nombres respectifs de dents (z₁, z₂) qui diffèrent d'au moins une dent,
**caractérisé en ce que**
le mouvement de rotation de l'arbre de turbine (3c) est directement transmis sur le bras de palier (3d).

2. Dispositif selon la revendication 1, **caractérisé en ce que** le bras de palier (3d) est destiné à pivoter autour de l'axe de rotation (D) au moyen d'une traverse (4) montée dans le boîtier (2) de manière coaxiale par rapport à l'axe de rotation (D).

3. Dispositif de nettoyage de l'intérieur de récipients, par exemple de réservoirs,
• avec un boîtier stationnaire (2) pouvant être introduit dans une ouverture d'un réservoir, boîtier qui est relié par l'intermédiaire d'une partie de boîtier tubulaire (2a) à une conduite d'alimentation en liquide de nettoyage et qui présente un porte-buse (1), rotatif autour d'un axe de rotation (D) par rapport au boîtier (2) et doté d'au moins une buse (1a, 1b),
• avec un rotor (3a), disposé dans la conduite d'écoulement permettant l'acheminement du liquide de nettoyage et entraîné par son énergie fluidique, d'une turbine (3) qui entraîne en circulation le porte-buse (1),
• avec le porte-buse (1), réalisé sous forme de corps creux, ce corps creux recevant en lui-même partiellement le boîtier (2) et traversé par la partie de boîtier tubulaire (2a),
• avec la turbine (3), disposée dans la partie de boîtier tubulaire (2a) dans le voisinage immédiat de son point de traversée du porte-buse (1),
• avec un arbre de turbine (3c), dirigé à l'intérieur du porte-buse (1) et est monté dans le boîtier (2),
• le mouvement de rotation de l'arbre de turbine (3c) étant transmis directement sur un bras de palier (3d), pivotant autour de l'axe de rotation (D) au moyen d'une traverse (4) montée dans le boîtier (2) de manière coaxiale par rapport à l'axe de rotation (D),
• et avec une roue planétaire (5) (nombre de dents z₃) pivotant autour du bras de palier (3d) et qui est en prise d'une part avec une première roue extérieure (1d) à denture intérieure sur le porte-buse (1) et d'autre part avec une deuxième roue extérieure (2d) à denture intérieure sur le boîtier (2),
• les roues extérieures (1d, 2d) ayant des nombres respectifs de dents (z₁, z₂) qui diffèrent d'au moins une dent,
**caractérisé en ce que**,
le mouvement de rotation de l'arbre de turbine (3c) est transmis sur le bras de palier (3d) par le biais d'une transmission intermédiaire (8, 9), et **en ce que** l'arbre de turbine (3c) porte, à son extrémité opposée au rotor (3a), un pignon (8) (nombre de dents z₄) qui est en prise avec une troisième roue extérieure (9) à denture intérieure (nombre de dents z₅) qui est fixement assemblée au bras de palier (3d).

4. Dispositif selon l'une des revendications 1 à 3, **caractérisé en ce que** le porte-buse (1) est réalisé sous forme de sphère creuse et est traversé dans son centre par la partie de boîtier tubulaire (2a).

5. Dispositif selon la revendication 4, **caractérisé en ce que** le porte-buse (1) réalisé sous forme de sphère creuse est divisé dans un plan méridien perpendiculaire à l'axe longitudinal (L) de la partie de boîtier tubulaire (2a).

6. Dispositif selon l'une des revendications 1 à 5, **caractérisé en ce que** l'axe de rotation (D) coïncide avec l'axe longitudinal (L) de la partie de boîtier tubulaire (2a).

7. Dispositif selon l'une des revendications 3 à 6, **caractérisé en ce que** la transmission intermédiaire (8, 9) présente un rapport de transmission i₁ supérieur à 1, de préférence i₁ ≥ 4:1.

8. Dispositif selon l'une des revendications 1 à 7, **caractérisé en ce que** la première roue extérieure (1d) à denture intérieure présente un nombre de dents z₁ = 91, et la deuxième roue extérieure (2d) à denture intérieure un nombre de dents z₂ = 90.
